# FASCICULE DE BREVET EUROPEEN

(11) **EP 0 161 278 B1**
(45) Date de publication et mention de la délivrance du brevet: **07.09.1988**
(21) Numéro de dépôt: 84903963.1
(22) Date de dépôt: 05.11.1984
(51) Int. Cl.: H01H 27/00

(54) **DISPOSITIF DE COMMANDE D'ALIMENTATION INTERMITTENTE D'APPAREILS ELECTRIQUES NOTAMMENT D'UNE CHAMBRE D'HOTEL**
INTERMITTIERENDE SPEISUNGSSTEUERVORRICHTUNG FÜR ELEKTRISCHE APPARATE, INSBESONDERE IN HOTELZIMMERN
INTERMITTENT POWER SUPPLY CONTROL DEVICE FOR ELECTRIC APPLIANCES, PARTICULARLY IN HOTEL ROOMS

(30) Priorité: 04.11.1983 FR 8317577
(43) Date de publication de la demande: 21.11.1985
(73) Titulaire: S.I.P.R.O.C. - SOCIETE INTERNATIONALE DE PROMOTION COMMERCIALE société à Responsabilité Limitée, F-75008 Paris (FR)
(72) Inventeur: Jeuneu, Patrick, F-92200 Neuilly sur Seine (FR)
(74) Mandataire: Polus, Camille
(86) Numéro de dépôt international: FR8400247
(87) Numéro de publication internationale: WO8502054

(56) Documents cités:
- FR-A- 748 043
- US-A- 2 623 133
- US-A- 3 596 021
- US-A- 3 723 677
- US-A- 4 232 819

## Description

La présente invention est relative aux installations d'alimentation en courant électrique de locaux d'habitation et se rapporte plus particulièrement aux installations d'appareils à forte consommation de courant tels que les appareils de conditionnement d'air ou analogues.

Dans les pays chauds qui sont souvent des lieux de vacances, on a construit un grand nombre d'hôtels dont les chambres sont équipées d'appareils de conditionnement d'air.

Ces appareils maintiennent une température nettement inférieure à la température extérieure et permettent ainsi aux clients se trouvant dans leur chambre de prendre leur repos dans de bonnes conditions.

Mais lorsqu'un client quitte sa chambre, il a la facheuse habitude de ne pas arrêter l'appareil de conditionnement d'air malgré les recommandations qui lui sont faites par des inscriptions portées par les appareils.

Il en résulte un maintien inutile des appareils de conditionnement en état de marche en l'absence d'occupation des locaux, ce qui constitue une dépense importante en énergie et entraîne pour l'hôtelier des frais qui pourraient être évités.

Afin de remédier à ces inconvénients, on a proposé de commander l'alimentation des installations électriques des chambres à partir du tableau de clés de la réception de l'hôtel.

Une telle installation nécessite l'emploi de grandes longueurs de conducteurs électriques reliant le tableau de clés aux chambres.

Cet inconvénient est encore accru lorsque l'hôtel est du type à « bungalows dispersés sur un grand terrain.

De plus, une installation à commande par le tableau de la réception est difficile à mettre en place dans un établissement existant. Enfin, elle n'offre pas une garantie de bon fonctionnement car, certains clients gardent leurs clés sur eux de sorte qu'on ne peut être certain s'ils occupent ou non leur chambre.

L'invention vise à créer un dispositif de commande de l'alimentation d'appareils électriques d'un local, notamment d'une chambre d'hôtels qui, tout en étant d'un prix de revient très modéré, puisse être aisément installé aussi bien dans un établissement existant que lors de la construction de locaux neufs.

Elle a donc pour objet un dispositif de commande d'alimentation d'appareils électriques d'un local, notamment d'une chambre d'hôtel, comportant un contacteur branché sur l'arrivée d'au moins une partie du réseau d'alimentation dans le local, ledit contacteur étant actionné par un interrupteur disposé dans la gâche d'une serrure d'une porte munie de moyens de fermeture de l'extérieur et de moyens de fermeture de l'intérieur, caractérisé en ce que ledit interrupteur est branché dans le circuit d'actionnement dudit contacteur et est actionnable par lesdits moyens de fermeture seulement d'un côté de la porte.

L'invention sera mieux comprise à l'aide de la description qui va suivre, donnée uniquement à titre d'exemple et faite en se référant aux dessins annexés, sur lesquels :
- la Fig. 1 est un schéma électrique du dispositif de commande d'alimentation suivant l'invention ;
- la Fig. 2 est une vue en coupe d'une serrure pouvant entrer dans la construction du dispositif de commande d'alimentation suivant l'invention ;
- la Fig. 3 est une vue partielle en coupe d'une serrure analogue à celle de la Fig. 2 équipée d'un interrupteur à commande magnétique ;
- la Fig. 4 est une vue schématique en perspective d'un agencement à deux serrures pouvant entrer dans la construction d'un dispositif de commande suivant l'invention ;
- la Fig. 5 est une vue en coupe d'un dispositif de commande sélective d'une partie des appareils électriques d'un local en fonction de la nature de la clé utilisée pour accéder à celui-ci.

Le dispositif de commande représenté à la Fig. 1 comporte principalement un contacteur 1 branché sur le réseau d'alimentation d'un local dont on veut commander le fonctionnement intermittent de certains appareils, notamment d'un appareil de conditionnement d'air non représenté. Le contacteur 1 peut avantageusement être dispersé en amont des fusibles de sécurité des appareils concernés par la commande intermittente.

Le contacteur 1 est commandé par un enroulement 2 lui-même alimenté par le secteur par l'intermédiaire d'un premier interrupteur 3 à commande magnétique. En parallèle sur l'enroulement 2 est branchée une minuterie 4, par exemple une minuterie Legrand 03705 alimentée par des conducteurs 5 à partir du'secteur et dont le fonctionnement est déclenché par l'intermédiaire d'un second interrupteur 6 à commande magnétique ayant une borne commune avec la borne de l'interrupteur 3 reliée au secteur.

Les interrupteurs 3 et 6 à commande magnétique sont disposés dans un boitier 7 dans lequel est monté un tube 8 en matière isolante. La face supérieure du boitier 7 comporte un orifice circulaire 9 prolongé par des fentes latérales 10 diamétralement opposées. La partie circulaire 9 de cet orifice est disposée en regard de l'extrémité supérieure du tube 8 de manière à permettre l'introduction dans ce tube d'un aimant 11 en forme de tige d'actionnement des interrupteurs 3 et 6. L'aimant 11 fait avantageusement partie d'un porte-clé 12 qui dans le présent exemple est constitué par une plaque transversale de dimension telle qu'elle puisse être engagée dans les fentes 10 de la partie supérieure du boitier 7.

La fermeture des interrupteurs 3 et 6 est provoquée par la pénétration de l'aimant 11 en forme de tige dans le tube isolant 8.

Le boitier 7 contenant les deux interrupteurs 3 et 6 peut être disposé à proximité de la porte d'entrée d'un local dans un emplacement qui incite l'occupant à introduire le porte-clé dans l'orifice 9 du boitier. Sa présence peut être en outre signalée par exemple par un voyant lumineux monté dans le boitier.

Cette introduction peut être rendue obligatoire dans la mesure où le dispositif est installé de manière à commander l'éclairage du local en même temps que l'équipement de conditionnement d'air. Ainsi, le boitier 7 avec les organes qu'il contient joue le rôle de dispositif de détection de la présence d'une personne dans ledit local et de télécommande d'une partie au moins de l'installation électrique de ce local.

Le fonctionnement du dispositif représenté à la Fig. 1 est le suivant.

Lorsque l'aimant 11 en forme de tige est introduit dans le tube 8, il provoque la fermeture des interrupteurs 3 et 6 initialement ouverts. La fermeture de l'interrupteur 3 entraîne l'alimentation de l'enroulement 2 par le secteur et par conséquent la fermeture du contacteur 1, de sorte que l'ensemble des appareils alimentés par la partie du réseau sur laquelle se trouve ce contacteur peut être mise sous tension à condition d'actionner les interrupteurs individuels correspondants.

La fermeture simultanée de l'interrupteur 6 provoque la mise en route de la minuterie de temporisation 4 pour une durée programmée à l'avance.

Si le porte-clé muni de son aimant 11 en forme de tige est maintenu en place dans le boîtier 7, l'interrupteur 3 reste fermé et l'alimentation permanente de l'enroulement 2 assure la fermeture du contacteur 1, de sorte que tous les appareils branchés sur la partie du secteur correspondant peuvent être alimentés. Par conséquent, lorsque le local est occupé l'appareil de conditionnement d'air fonctionne en permanence.

Lorsque l'aimant 11 en forme de tige faisant partie du porte-clé 12 est retiré du tube 8, il provoque à nouveau la mise en route de la minuterie de temporisation 4. Ensuite, il y a ouverture de l'interrupteur 3, mais du fait du fonctionnement de la minuterie de temporisation 4, l'enroulement 2 reste alimentée et le contacteur 1 est toujours fermé pendant le temps de fonctionnement de la minuterie.

Il en résulte que si l'occupant du local doit pénétrer à nouveau dans sa chambre pour y prendre par exemple un objet qu'il a oublié, et s'il le fait pendant le fonctionnement de la minuterie de temporisation, c'est à dire pendant environ 3 min à partir du moment où il a quitté la pièce, il pourra allumer la lumière normalement. Par ailleurs, l'appareil de conditionnement d'air fonctionne pendant le fonctionnement de la minuterie de temporisation.

Lorsque le temps programmé sur la minuterie de temporisation est écoulé, celle-ci provoque la coupure de l'alimentation de l'enroulement 2 et le contacteur 1 s'ouvre, interrompant ainsi l'alimentation de tous les équipements électriques branchés sur la partie du secteur qu'il contrôle.

Il faudra qu'en revenant, l'occupant de la pièce introduise à nouveau l'aimant 11 en forme de tige dans le tube 8 du boîtier 7 pour provoquer la remise en route de l'éclairage et de l'appareil de conditionnement d'air.

Sur la Fig. 2, on a représenté une serrure qui peut entrer dans la constitution d'un appareil de commande d'alimentation du type décrit en référence à la Fig. 1.

La serrure représentée schématiquement sur cette figure, comporte un pêne 15 déplaçable par rapport à une gâche 16 montée dans l'huisserie 17 d'un chambranle de porte. Au fond de la gâche 16, est disposé un interrupteur à bouton poussoir 18 qui peut être branché en série dans un conducteur d'alimentation de l'enroulement 2 d'actionnement du contacteur 1.

Suivant le mode de réalisation représenté, le pêne 15 comporte une première crémaillère 19 coopérant avec un pignon denté 20 solidaire d'un cylindre 21 pouvant être actionné par la clé de la serrure de l'extérieur de la porte.

Le pêne présente une seconde crémaillère 22 coopérant avec un pignon denté de plus petit diamètre 23 solidaire d'un cylindre 24 pouvant être actionné par la clé de la serrure, de l'intérieur de la porte. Le diamètre du pignon 20 est calculé de manière que lorsqu'on fait faire un tour au cylindre 21, il provoque le déplacement du pêne 15 à fond dans la gâche 16 et par conséquent, l'actionnement de l'interrupteur 18. En supposant que cet interrupteur est du type normalement fermé, l'enfoncement de son bouton poussoir provoque l'ouverture du circuit dans lequel il est branché et par conséquent la coupure de l'alimentation des appareils correspondants.

En revanche, si la serrure est fermée de l'intérieur du local, par actionnement du cylindre 24, étant donné que le pignon 23 présente un diamètre plus faible que le pignon 20, il provoque un déplacement du pêne 15 sur une course suffisante pour que le pêne 15 pénètre dans la gâche 16 mais insuffisante pour actionner l'interrupteur 18 qui reste donc fermé.

Par conséquent, lorsque la porte est fermée de l'intérieur, les appareillages commandés par l'interrupteur 18 peuvent rester alimentés.

Sur la Fig. 3, on a représenté une serrure dont l'interrupteur 25 est du type à commande magnétique. Il est disposé au fond de la gâche 26 et ne comporte aucune partie mobile apparente, ce qui permet d'éviter toutes manipulations. Le pêne 27 de la serrure est réalisé en matière amagnétique et comporte à son extrémité tournée vers l'interrupteur 25 un aimant d'actionnement 28.

On constate qu'avec un tel agencement, toute minuterie de temporisation devient superflue.

L'agencement représenté à la Fig. 4 est un ensemble de deux serrures pouvant entrer dans la constitution d'un appareil de commande d'alimentation suivant l'invention.

Cet agencement comporte montée dans un battant de porte 30, une première serrure 31 pouvant être actionnée de l'extérieur de la porte seulement par une clé 32, le pêne 33 de cette serrure étant destinée à être engagé dans une gâche 34 au fond de laquelle est disposé un interrupteur à bouton-poussoir 35 analogue à l'interrupteur 18 de la serrure représentée à la Fig. 2.

Dans le battant 30 est en outre montée une seconde serrure 36 actionnable de l'intérieur seulement par la même clé 32 et dont le pêne 37 est destiné à être engagé dans une seconde gâche 38.

On voit que l'actionnement de la serrure 31 de l'extérieur provoque, lors de la pénétration du pêne 33 dans la gâche 34, l'actionnement de l'interrupteur 35 et par conséquent l'ouverture du circuit dans lequel est branché cet interrupteur et de ce fait la coupure de l'alimentation des appareils correspondants.

En revanche, lorsque la serrure 36 est actionnée de l'intérieur, tous les appareils se trouvant à l'intérieur du local correspondant restent alimentés.

Sur la Fig. 5, on a représenté un dispositif de commande sélective de certains des appareils électriques contenus dans un local en fonction de la nature de la clé utilisée pour accéder à celui-ci. Ce dispositif comporte associé au cylindre 39, soit d'une serrure telle que celle représentée à la Fig. 2, soit d'une serrure 31 à laquelle est associé l'interrupteur 35 du dispositif de la Fig. 5, un second interrupteur à bouton-poussoir 40 connecté à un circuit 41 de commande de certains des appareils électriques contenus dans le local correspondant tels que par exemple le poste téléphonique.

Dans le mode de réalisation de la Fig. 5, l'interrupteur 40 est actionné par l'extrémité 42 d'une clé particulière 43 telle qu'un passe dont dispose généralement le personnel de service d'un hôtel pour provoquer, par l'intermédiaire du circuit de commande 41, l'interdiction à ce personnel de l'accès à ces appareillages.

En revanche, la clé ordinaire dont dispose par exemple un client de l'hôtel, présente une longueur insuffisante pour provoquer l'actionnement de l'interrupteur 40, de sorte que son introduction dans la serrure est sans effet sur le circuit de commande 41 et que l'accès aux appareillages associés à ce circuit reste assuré.

L'agencement qui vient d'être décrit permet d'obtenir un fonctionnement intermittent d'au moins certains appareils électriques d'un local et ceci sans que l'occupant de ce local ait à s'en préoccuper.

Il est possible d'associer au dispositif de l'invention un interrupteur horaire destiné à annuler les effets du dispositif pendant une période prédéterminée afin d'assurer pendant cette période l'alimentation permanente des appareillages électriques tels que l'appareil de conditionnement d'air de manière à conserver dans le local une température ambiante appropriée.

Bien que l'invention qui vient d'être décrite soit considérée comme appliquée essentiellement à la commande intermittente d'appareils de conditionnement d'air, elle peut s'appliquer à la commande de tous appareils électriques que l'on a tendance à laisser en fonctionnement par oubli en quittant le local dans lequel ils sont installés.

## Revendications

1. Dispositif de commande d'alimentation d'appareils électriques d'un local, notamment d'une chambre d'hôtel, comportant un contacteur (1, 2) branché sur l'arrivée d'au moins une partie du réseau d'alimentation dans le local, ledit contacteur (1, 2) étant actionné par un interrupteur (18, 25, 35) disposé dans la gâche d'une serrure d'une porte munie de moyens de fermeture de l'extérieur (20, 21 ; 15 ; 27 ; 31) et de moyens de fermeture de l'intérieur (23, 24 ; 15 ; 27 ; 36), caractérisé en ce que ledit interrupteur (18 ; 25 ; 35) est branché dans le circuit d'actionnement dudit contacteur et est actionnable par lesdits moyens de fermeture (20, 21 ; 15 ; 27 ; 31) seulement d'un côté de la porte.

2. Dispositif de commande suivant la revendication 1, caractérisé en ce que lesdits moyens de fermeture de l'extérieur et les moyens de fermeture de l'intérieur ne constituent qu'une seule et même serrure, ladite serrure comportant des moyens (19, 20, 21) d'entraînement du pène (15 ; 27) d'un premier côté de la serrure sur une course de fermeture destinée à provoquer l'actionnement de l'interrupteur (18 ; 25) et la coupure de. l'alimentation dudit contacteur (1, 2) et des moyens (22, 23, 24) d'entraînement du pène (15 ; 27) de l'autre côté de la serrure sur une course de fermeture destinée à éviter l'actionnement de l'interrupteur (18 ; 25).

3. Dispositif de commande suivant la revendication 1, caractérisé en ce que lesdits moyens de fermeture de l'extérieur et lesdits moyens de fermeture de l'intérieur sont constitués par deux serrures distinctes (31 ; 36), l'une (31) desdites serrures étant actionnable de l'extérieur seulement alors que l'autre (36) est actionnable de l'intérieur seulement, l'une (31) de ces serrures étant associée à une gâche (34) pourvue dudit interrupteur (35).

4. Dispositif de commande suivant l'une des revendications 1 à 3, caractérisé en ce que ledit interrupteur (18 ; 35) est du type à bouton-poussoir.

5. Dispositif de commande suivant les revendications 1 à 4, caractérisé en ce que ledit interrupteur (25) est du type à commande magnétique et en ce que le pène (27) de ladite serrure comporte à son extrémité tournée vers l'interrupteur, un aimant d'actionnement (28).

6. Dispositif suivant l'une des revendications 1 et 2, caractérisé en ce que lesdits moyens d'entraînement du pène (15) d'un premier côté de la serrure sont constitués par une première crémaillère (19) portée par le pène (15) engrènant avec un pignon denté (20) solidaire d'un premier cylindre (21) dirigé vers le premier côté de la serrure et en ce que lesdits moyens d'entraînement du pène (15) du second côté de la serrure sont constitués par une seconde crémaillère (22) portée par le pène (15) engrènant avec un pignon denté (23) de plus petit diamètre que le pignon denté associé à la première crémaillère, et solidaire d'un second cylindre (24) dirigé vers le second côté de la serrure.

7. Dispositif de commande suivant l'une des revendications 2 et 3, caractérisé en ce que ladite serrure ou l'une desdites serrures est munie d'un second interrupteur (40) associé à un circuit de commande (41) de certains appareils électriques d'un local, ce second interrupteur (40) étant actionnable par une clé particulière telle qu'un passe, munie de moyens d'actionnement (42) dudit interrupteur et étant insensible à la clé ordinaire de la serrure.

8. Dispositif de commande suivant la revendication 7, caractérisé en ce que ledit second interrupteur (40) est associé auxdits moyens (19, 20, 21) d'entraînement du pène (15) sur la course de fermeture destinée à provoquer l'actionnement de l'interrupteur de détection (18).

9. Dispositif de commande suivant la revendication 7, comportant deux serrures, caractérisé en ce que ledit second interrupteur (40) est associé à ladite serrure (31) actionnable de l'extérieur seulement.

## Claims

1. A device for controlling the supply for electric appliances of a premises, in particular a hotel room, comprising a contact (1, 2) connected in the input circuit of at least a part of the supply network in the premises, said contact (1, 2) being actuated by a switch (18, 25, 35) disposed in the keeper of a door lock provided with means (20, 21 ; 15 ; 27 ; 31) for closing the lock from the exterior and means (23, 24 ; 15 ; 27 ; 36) for closing the lock from the interior, characterized in that said switch (18 ; 25 ; 35) is actuatable by said lock closing means (20, 21 ; 15 ; 27; 31) only from one side of the door.

2. A control device according to claim 1, characterized in that said means for closing the lock from the exterior and the means for closing the lock from the interior constitute one and the same lock, said lock comprising means (19, 20, 21) for shifting the bolt (15 ; 27) from a first side of the lock through a closing travel adapted to actuate the switch (18 ; 25) and cut off the supply of current to said contact (1, 2) and means (22, 23, 24) for driving the bolt (15 ; 27) from the other side of the lock through a closing travel adapted to avoid actuation of the switch (18 ; 25).

3. A control device according to claim 1. characterized in that said means for closing from the exterior and said means for closing from the interior are formed by two distinct locks (31 ; 36), one (31) of said locks being actuatable only from the exterior while the other lock (36) is actuatable only from the interior, one (31) of said locks being associated with a keeper (34) provided with said switch (35).

4. A control device according to any one of the claims 1 to 3, characterized in that said switch (18 ; 35) is of the push-button type.

5. A control device according to any one of the claims 1 to 4, wherein said switch (25) is of the magnetically-controlled type and the bolt (27) of said lock comprises at the end thereof facing toward the switch an actuating magnet (28).

6. A control device according to anyone of claims 1 and 2, characterized in that said means for shifting the bolt (15) from a first side of the lock comprise a first rack (19) carried by the bolt (15) and engaged with a gear pinion (20) rigid with a first cylinder (21) extending toward the first side of the lock, and in that said means for shifting the bolt (15) from the second side of the lock comprise a second rack (22) carried by the bolt (15) engaged with a gear pinion (23) of smaller diameter than the gear pinion associated with the first rack and rigid with a second cylinder (24) extending toward the second side of the lock.

7. A control device according to one of claims 2 and 3, characterized in that said lock or one of said locks is provided with a second switch (40) associated with a circuit (41) controlling some of the electric appliances of a premises, said second switch (40) being actuatable by a special key, such as a pass-key provided with means (42) for actuating said switch, and being unresponsive to the ordinary key of the lock.

8. A control device according to claim 7, characterized in that said second switch (40) is associated with said means (19, 20, 21) for shifting the bolt (15) through the closing travel adapted to actuate the detection switch (18).

9. A control device according to claim 7, comprising two locks, characterized in that said second switch (40) is associated with said lock (31) which is actuatable solely from the exterior.

## Patentansprüche

1. Vorrichtung zum Steuern der Energieversorgung von elektrischen Geräten in einem Zimmer, insbesondere in einem Hotelzimmer, mit einem Schaltschütz (1, 2), der an den Eintritt wenigstens eines Teils des Versorgungsnetzes in das Zimmer angeschlossen ist, wobei der Schaltschütz (1, 2) von einem Schalter (18, 25, 35) betätigt wird, der im Zuhalter des Schlosses einer Tür angeordnet ist, das mit Einrichtungen zum Schließen von außen (20, 21 ; 15 ; 27 ; 31) und mit Einrichtungen zum Schließen von innen (23, 24 ; 15 ; 27 ; 36) versehen ist, dadurch gekennzeichnet, daß der Schalter (18, 25, 35) im Schaltkreis zum Betätigen des Schaltschützes liegt und durch die Einrichtungen zum Schließen (20, 21 ; 15 ; 27 ; 31) nur auf einer Seite der Tür betätigbar ist.

2. Vorrichtung zum Steuern nach Anspruch 1, dadurch gekennzeichnet, daß die Einrichtungen zum Schließen von außen und die Einrichtungen zum Schließen von innen ein und dasselbe Schloß bilden, das Schloß Einrichtungen (19, 20, 21) zum Antreiben eines Riegels (15 ; 27) zu einer ersten Seite des Schlosses im Verlauf eines Schließens, das dazu bestimmt ist, die Betätigung des Schalters (18 ; 25) und die Unterbrechung der Energieversorgung des Scahltschützes (1, 2) hervorzurufen, und Einrichtungen (22, 23, 24) zum Antreiben des Riegels (15 ; 27) zu der anderen Seite des Schlosses im Verlauf eines Schließens aufweist, das dazu bestimmt ist, eine Betätigung des Schalters (18, 25) zu vermeiden.

3. Vorrichtung zum Steuern nach Anspruch 1, dadurch gekennzeichnet, daß die Einrichtungen zum Schließen von außen und die Einrichtungen zum Schließen von innen von zwei getrennten Schlössern (31 ; 36) gebildet sind, eines der Schlösser (31) nur von außen betätigbar ist, während das andere (36) nur von innen betätigbar ist, und das eine (31) der Schlösser einem Zuhalter (34) zugeordnet ist, der mit dem Schalter (35) versehen ist.

4. Vorrichtung zum Steuern nach einem der Ansprüche 1 bis 3, dadurch gekennzeichnet, daß der Schalter (18 ; 35) vom Typ eines Druckknopfes ist.

5. Vorrichtung zum Steuern nach Anspruch 1 bis 4, dadurch gekennzeichnet, daß der Schalter (25) von einem Typ mit magnetischer Steuerung ist und daß der Riegel (27) des Schlosses an seinem dem Schalter zugewandten Ende einen Betätigungsmagneten (28) trägt.

6. Vorrichtung nach einem der Ansprüche 1 und 2, dadurch gekennzeichnet, daß die Einrichtungen zum Antreiben des Riegels (15) zu einer ersten Seite des Schlosses aus einer ersten Zahnleiste (19) bestehen, die der Riegel (15) trägt und die mit einem Ritzel (20) in Eingriff steht, daß an einer ersten Zylinder (21) befestigt ist und zur ersten Seite des Schlosses gerichtet ist, und daß die Einrichtungen zum Antreiben des Riegels (15) zur zweiten Seite des Schlosses aus einer zweiten Zahnleiste (22) bestehen, die der Riegel (15) trägt und die mit einem Ritzel (23) in Eingriff steht, das einen wesentlich kleineren Durchmesser als das Ritzel hat, das der ersten Zahnleiste zugeordnet ist und das an einem zweiten Zylinder (24) befestigt ist, der zur zweiten Seite des Schlosses gerichtet ist.

7. Vorrichtung zum Steuern nach einem der Ansprüche 2 und 3, dadurch gekennzeichnet, daß das Schloß oder daß die Schlösser mit einem zweiten Schalter (40) versehen ist oder sind, der mit einer Steuerschaltung (41) gewisser elektrischer Geräte eines Zimmers verbunden ist, wobei der zweite Schalter (40) durch einen Schlüssel betätigbar ist, derart, daß in einen Durchgang, der mit Betätigungseinrichtungen (42) des Schalters versehen ist, ein üblicher Schlüssel des Schlosses eingeführt werden kann.

8. Vorrichtung zum Steuern nach Anspruch 7, dadurch gekennzeichnet, daß der zweite Schalter (40) mit den Einrichtungen (19, 20, 21) zum Antreiben des Riegels (15) im Verlauf eines Schließens zum Hervorrufen einer Betätigung des Detektorschalters (18) verbunden ist.

9. Vorrichtung zum Steuern nach Anspruch 7 mit zwei Schlössern, dadurch gekennzeichnet, daß der zweite Schalter (40) dem Schloß (31) zugeordnet ist, das nur von außen betätigbar ist.
